# EUROPÄISCHE PATENTSCHRIFT

(11) **EP 0 948 679 B1**
(45) Veröffentlichungstag und Bekanntmachung des Hinweises auf die Patenterteilung: **27.02.2002**
(21) Anmeldenummer: 97911164.8
(22) Anmeldetag: 30.09.1997
(51) Int. Cl.: E01B 9/60, E01B 9/62

(54) **UNTERBAU FÜR EIN AUS SCHIENEN GEBILDETES GLEIS FÜR SCHIENENFAHRZEUGE**
SUBSTRUCTURE FOR A RAILWAY VEHICLE TRACK FORMED FROM RAILS
INFRASTRUCTURE POUR VOIE POUR VEHICULES SUR RAILS, FORMEE DE RAILS

(30) Priorität: 08.11.1996 DE 19646132
(43) Veröffentlichungstag der Anmeldung: 13.10.1999
(73) Patentinhaber: Ortwein, Hermann, 51588 Nümbrecht (DE); Ortwein, Elisabeth, 51588 Nümbrecht (DE)
(72) Erfinder: Ortwein, Hermann, 51588 Nümbrecht (DE); Ortwein, Elisabeth, 51588 Nümbrecht (DE)
(74) Vertreter: Happe, Otto, Dipl.-Ing.
(86) Internationale Anmeldenummer: EP9705372
(87) Internationale Veröffentlichungsnummer: WO9821411

(56) Entgegenhaltungen:
- WO-A-96/27709
- DE-A- 1 534 101
- DE-A- 3 834 329
- DE-A- 4 430 881
- DE-B- 1 534 073
- DE-U- 9 407 489
- FR-A- 2 284 708
- US-A- 3 358 927

## Beschreibung

Die Erfindung betrifft einen Unterbau für ein aus Schienen gebildetes Gleis für Schienenfahrzeuge, der in Abstand angeordnete elastische Lager für die Schienen aufweist, wobei in jedem Lager eine Ausnehmung für eine der Schienen vorgesehen ist und sich zwischen jeder Schiene und den Seitenwänden der betreffenden Ausnehmung mittels Schrauben befestigte Füllstücke befinden und wobei die elastische Lagerung der Schienen durch zwischen der Schiene und den Füllstücken angeordnete Zwischenlagen aus elastischem Werkstoff bewirkt wird.

Mittels elastischer Lager gelagerte Schienen für Schienenfahrzeuge haben gegenüber anderen Schienen erhebliche Vorteile und haben sich in der Praxis sehr bewehrt. Es gibt jedoch Einsatzfälle, bei denen der Einbau elastisch gelagerter Schienen sehr schwierig oder gar nicht möglich ist.

Es ist bekannt, einen Unterbau der vorgenannten Art so auszubilden, daß er in Abstand angeordnete Lager, wie Schwellen oder durchgehende Betonplatten, für die Schienen aufweist (DE-A-1 534 101, DE-A-4 430 881, DE-U-9 407 489), wobei in jedem Lager eine Ausnehmung für die Schiene vorgesehen ist. In der Ausnehmung befinden sich mittels Schrauben befestigte Füllstücke und zwischen der Schiene und den Füllstücken sind Zwischenlagen aus elastischem Werkstoff angeordnet.

Der Erfindung liegt die Aufgabe zugrunde, einen Unterbau für ein aus Schienen gebildetes Gleis für Schienenfahrzeuge mit in Abstand angeordneten elastischen Lagern zu schaffen, der für alle Einsatzfälle verwendbar ist, unabhängig davon, ob er bei einer festen Fahrbahn aus Beton, bei einer Schottergleissanierung mit oder ohne Unterschottermatten oder beim Neubau von Schottergleisen Verwendung findet, beispielsweise um die Elastizität zu erhöhen und die Schwingschnelle (gemessen in mm/s) abzubauen.

Die gestellte Aufgabe wird bei einem Unterbau der eingangs genannten Art dadurch gelöst,
- daß die Füllstücke im wesentlichen quaderförmig ausgebildet und derart schräg angeordnet sind, daß sie von der Schiene zu den Seitenwänden der betreffenden Ausnehmung schräg von oben nach unten verlaufen,
- und daß die Höhe der Füllstücke wesentlich kleiner ist als deren Breite.

Der Grundkörper des erfindungsgemäßen Unterbaus kann beliebig ausgestaltet, beispielsweise durch eine Betonplatte oder durch Schwellen gebildet sein. Durch die erfindungsgemäße Ausgestaltung des Unterbaus ist dieser universal verwendbar, wobei - als zusätzlicher Vorteil - außer den Schrauben für die Befestigung des Lagers kein Kleineisen benötigt wird. Es entfallen somit Klemmplatten, Spannklemmen, Federringe, Muttern u. dgl..

Wenn der Grundkörper des erfindungsgemäßen Unterbaus durch eine Betonplatte gebildet ist, erfordert er keine Anpassung. Bei einem durch Schwellen gebildeten Grundkörper sind lediglich die erforderlichen Ausnehmungen vorzusehen. Die Schwellen weisen im übrigen die gleichen Abmessungen und die gleichen Eigenschaften auf wie handelsübliche Schwellen.

Die Füllstücke bestehen zweckmäßigerweise aus Kunststoff, so daß sie einfach und kostengünstig hergestellt werden können.

Um bei einem Unterbau mit einem aus einer Betonplatte gebildeten Grundkörper eine möglichst einfache Einstellung der Spur zu ermöglichen, sind die Löcher in den Füllstücken für deren Befestigung als Langlöcher ausgebildet. Die Spur kann dann durch einfaches Verschieben der Füllstücke mit den elastischen Zwischenlagen in Längsrichtung der Schiene durchgeführt werden.

Dadurch, daß die Füllstücke im wesentlichen quaderförmig ausgebildet und durch deren schräge Anordnung, ergibt sich u. a. eine bessere Aufnahme der Horizontalkräfte quer zu den Schienen. Durch die quaderförmige Ausbildung der Füllstücke ist deren notwendiger Querschnitt sehr gering. Für die Herstellung der Füllstücke wird daher nur verhältnismäßig wenig Werkstoff benötigt, was sich günstig auf die Kosten auswirkt.

In Ausgestaltung der Erfindung bildet die der Schiene zugewandte Fläche jedes Füllstücks mit dessen oberer Fläche einen Winkel, der kleiner ist als 90°. Vorteilhafterweise beträgt der Winkel, den die der Schiene zugewandte Fläche jedes Füllstücks mit dessen oberer Fläche bildet, zwischen 75° und 80°, vorzugsweise etwa 77°. Hierdurch lassen sich die Füllstücke leicht zwischen den Außenwänden der Ausnehmung und der Schiene einfügen.

Das Einfügen der Füllstücke zwischen den Außenwänden der Ausnehmung und der Schiene wird dadurch noch weiter erleichtert, daß die der Schiene abgewandte Fläche jedes Füllstücks mit dessen oberer Fläche einen Winkel bildet, der zwischen 100° und 110°, vorzugsweise etwa 105° beträgt.

Um die Horizontalbewegung der Schiene möglichst gering zu halten, ist in jede Zwischenlage mindestens ein in Schienenlängsrichtung verlaufendes Blech eingebettet. Dieses Blech kann aus Metall oder Kunststoff bestehen.

Eine vorteilhafte Ausführungsform des erfindungsgemäßen Unterbaus besteht darin, daß die Füllstücke mit seitlichen Vorsprüngen versehen sind, die die Zwischenlagen umgreifen. Hierdurch wird verhindert, daß sich die Füllstücke und die Zwischenlagen gegeneinander verschieben.

Der erfindungsgemäße Unterbau kann noch dadurch verbessert werden, daß zwischen dem Grund der Ausnehmung und dem Fuß der Schiene eine Platte aus elastischen Werkstoff vorgesehen ist. Hierdurch ergibt sich eine Lastenaufteilung zwischen den seitlich der Schiene befindlichen Zwischenlagen aus elastischem Werkstoff und der ebenfalls elastischen Platte. Außerdem ist dadurch die Federkennlinie in zwei verschiedenen Lastbereichen einstellbar und es ergibt sich somit eine insgesamt progressive Federkennlinie, die sich aus zwei fast linearen Kennlinien zusammensetzt.

Bei hoher vertikaler Einfederung ergibt sich aufgrund der erfindungsgemäßen Ausgestaltung des Unterbaus eine sehr geringe horizontale Einfederung. Dies unterscheidet den erfindungsgemäßen Unterbau von allen bekannten diskreten Schienenbefestigungen.

Die durch die Zwischenlagen aus elastischem Werkstoff zwischen Schiene und Füllstücke bestimmte Kennlinie übernimmt bei den üblichen Lasten für Straßenbahnen und U-Bahnen zwischen 30% und 70% der Gesamtbelastung, also zwischen leerem Fahrzeug und normaler Verkehrslast. Die unter dem Fuß der Schiene befindliche elastische Platte übernimmt die restlichen 70% bis 30% der Gesamtlast, also die Differenz zwischen der Verkehrslast und dem voll beladenen Fahrzeug. Die genannten Prozentzahlen sind abhängig von der Härte des elastischen Werkstoffs, aus dem die Zwischenlagen und die Platte gebildet ist, beispielsweise Gummi, sowie von dem Winkel zwischen den Füllstücken und den Zwischenlagen. Bei Achslasten, wie sie bei der Vollbahn üblich sind, übernehmen die elastischen Zwischenlagen zwischen 10% und 50%; der Rest wird durch die unter dem Fuß der Schiene befindliche elastische Platte aufgenommen.

Eine weitere Verbesserung des erfindungsgemäßen Unterbaus ergibt sich dadurch, daß die Platte mit Hohlräumen und/oder Profilierungen versehen ist. Hierdurch kann die Härte der Platte weitgehend bestimmt werden.

Die Platte aus elastischem Werkstoff erhält dadurch einen sicheren Halt, daß die sie geringfügig über das Lager hinausragt und an ihren Enden mit nach unten gerichteten Vorsprüngen versehen ist, die das Lager umgreifen.

Ein fester Sitz der Zwischenlagen und der Platte aus elastischem Werkstoff wird dadurch erreicht, daß die Zwischenlagen und die Platte durch Noppen und entsprechende Ausnehmungen gegen Verschieben gesichert sind. Hierbei können die Noppen an den Zwischenlagen bzw. der Platte und die Ausnehmungen an den Füllstücken bzw. dem Lager angeordnet sein oder umgekehrt.

In der Zeichnung sind Ausführungsbeispiele des erfindungsgemäßen Unterbaus schematisch dargestellt. Es zeigen:
- Fig. 1: den linken Teil eines Unterbaus für ein aus Schienen gebildetes Gleis für Schienenfahrzeuge mit darauf angeordneter elastisch gelagerter Schiene in Vorderansicht, die Schiene jedoch im Querschnitt;
- Fig. 2: eine Draufsicht auf den in Fig. 1 dargestellten linken Teil des Unterbaus;
- Fig. 3: einen Längsschnitt durch den in Fig. 1 dargestellten linken Teil des Unterbaus;
- Fig. 4: ein auf den Unterbau festschraubbares Lager mit darin elastisch gelagerter Schiene in Vorderansicht, die Schiene jedoch im Querschnitt, in größerem Maßstab;
- Fig. 5: das rechte der in den Unterbau eingesetzten Füllstücke, in noch größerem Maßstab;
- Fig. 6: die rechte Hälfte einer Schiene mit der daran anliegenden elastischem Zwischenlage und der unter dem Schienenfuß vorgesehenen elastischen Platte, im gleichen Maßstab wie Fig. 5.

Bei dem in den Fig. 1, 2 und 3 dargestellten Ausführungsbeispiel sind der Grundkörper 1 des Unterbaus als Schwelle und das Lager 2 durch eine Verdickung der Schwelle ausgebildet. Das Lager 2 weist eine Ausnehmung 3 auf, die in Schienenlängsrichtung verläuft. In der Ausnehmung 3 befindet sich eine Schiene 4, wobei zwischen den Seitenwänden der Ausnehmung 3 und der Schiene 4 Füllstücke 5 eingesetzt sind. Bei dem dargestellten Ausführungsbeispiel sind zwischen dem Steg der Schiene 4 und den Füllstücken 5 der elastischen Lagerung der Schiene 4 dienende Zwischenlagen 6 aus elastischem Werkstoff angeordnet. Die Füllstücke 5 sind mittels Schrauben 7, die durch Löcher 8 hindurchgeführt sind, an dem Unterbau 1 befestigt. In dem zwischen dem Fuß der Schiene 4 und dem Grund der Ausnehmung 3 befindlichen Zwischenraum ist eine Platte 9 aus elastischem Werkstoff vorgesehen, die an dem Fuß der Schiene 4 befestigt sein und den gesamten Zwischenraum ausfüllen kann. Es kann aber auch zwischen der Platte 9 aus elastischem Werkstoff und dem Grund der Ausnehmung 3 bzw. dem Fuß der Schiene 4 ein freier Raum verbleiben.

Die Füllstücke 5 sind mit seitlichen Vorsprüngen 12 versehen (Fig. 2), die die Zwischenlagen 6 umgreifen. Die elastische Platte 9 weist an ihren Enden Vorsprünge 13 auf (Fig. 1). Diese umgreifen das Lager 2.

Wie aus Fig. 4 zu ersehen ist, kann das Lager 2 auch mittels nicht dargestellter Schrauben auf dem Grundkörper des Unterbaus 1 befestigt sein. Aus Fig. 4 ist ferner zu ersehen, daß die Zwischenlagen 6 und die Platte 9 durch Noppen 14 und entsprechende Ausnehmungen gegen Verschieben gesichert sein können.

Das in Fig. 5 dargestellte Füllstück 5 weist eine Höhe H und eine Breite B auf, wobei die Höhe H wesentlich kleiner ist als die Breite B. Die der Schiene zugewandte Fläche 5.1 des Füllstücks 5 bildet mit dessen oberer Fläche 5.3 einen Winkel W1, während die der Schiene abgewandte Fläche 5.1 des Füllstücks 5 mit dessen oberer Fläche 5.3 einen Winkel W2 bildet.

Fig. 6 zeigt, daß Bleche 15 in die Zwischenlagen 6 eingesetzt sein können, wobei die Bleche 15 in Schienenlängsrichtung verlaufen. Fig. 6 zeigt ferner, daß die Platte 9 mit Hohlräumen 16 und/oder Profilierungen 17 versehen sein kann.

## Patentansprüche

1. Unterbau (1) für ein aus Schienen (4) gebildetes Gleis für Schienenfahrzeuge, der in Abstand angeordnete elastische Lager (2) für die Schienen (4) aufweist, wobei in jedem Lager (2) eine Ausnehmung (3) für eine der Schienen (4) vorgesehen ist und sich zwischen jeder Schiene (4) und den Seitenwänden der betreffenden Ausnehmung (3) mittels Schrauben (7) befestigte Füllstücke (5) befinden und wobei die elastische Lagerung der Schienen (4) durch zwischen der Schiene (4) und den Füllstücken (5) angeordnete Zwischenlagen (6) aus elastischem Werkstoff bewirkt wird,
**dadurch gekennzeichnet**,
1.1 daß die Füllstücke (5) im wesentlichen quaderförmig ausgebildet und derart schräg angeordnet sind, daß sie von der Schiene (4) zu den Seitenwänden der betreffenden Ausnehmung (3) schräg von oben nach unten verlaufen,
1.2 und daß die Höhe (H) der Füllstücke (5) wesentlich kleiner ist als deren Breite (B).

2. Unterbau nach Anspruch 1, **dadurch gekennzeichnet, daß** die der Schiene (4) zugewandte Fläche (5.1) jedes Füllstücks (5) mit dessen oberer Fläche (5.3) einen Winkel (W1) bildet, der kleiner ist als 90°.

3. Unterbau nach Anspruch 2, **dadurch gekennzeichnet, daß** die der Schiene (4) zugewandte Fläche (5.1) jedes Füllstücks (5) mit dessen oberer Fläche (5.3) einen Winkel (W1) bildet, der zwischen 75° und 80°, vorzugsweise etwa 77° beträgt.

4. Unterbau nach Anspruch 2 oder 3, **dadurch gekennzeichnet, daß** die der Schiene (4) abgewandte Fläche (5.2) jedes Füllstücks (5) mit dessen oberer Fläche (5.3) einen Winkel (W2) bildet, der zwischen 100° und 110°, vorzugsweise etwa 105° beträgt.

5. Unterbau nach einem der Ansprüche 1 bis 4, **dadurch gekennzeichnet, daß** in jede Zwischenlage (6) mindestens ein in Schienenlängsrichtung verlaufendes Blech (15) eingebettet ist.

6. Unterbau nach einem der Ansprüche 1 bis 5, **dadurch gekennzeichnet, daß** die Füllstücke (5) mit seitlichen Vorsprüngen (12) versehen sind, die die Zwischenlagen (6) umgreifen.

7. Unterbau nach einem der Ansprüche 1 bis 6, **dadurch gekennzeichnet, daß** zwischen dem Grund der Ausnehmung (3) und dem Fuß der Schiene (4) eine Platte (9) aus elastischen Werkstoff vorgesehen ist, die geringfügig über das Lager (2) hinausragt und an ihren Enden mit nach unten gerichteten Vorsprüngen (13) versehen ist, die das Lager (2) umgreifen.

## Claims

1. Substructure (1) for a railway vehicle track formed from rails (4), showing elastic seats (2) for the rails (4) arranged at a certain distance, and each seat (2) provided with a recess (3) for one of the rails (4), and with linings (5) fixed by means of screws (7) between each rail (4) and the side walls of the respective recess (3), with the elastic seating of the rails (4) being effected by pads (6) made of elastic material and arranged between the rail (4) and the linings (5),
**characterized by** the fact,
1.1 that the linings (5), in the main, are of rectangular shape and arranged obliquely so that from the rail (4) towards the side walls of the respective recess (3) they run obliquely from top to bottom,
1.2 and that the linings (5) are considerably smaller in height (H) than in width (B).

2. Substructure according to patent claim 1, **characterized by** the fact that the plane (5.1) of each lining (5), facing the rail (4), forms an angle (W1) with its upper plane (5.3), which is smaller than 90°.

3. Substructure according to patent claim 2, **characterized by** the fact that the plane (5.1) of each lining (5), facing the rail (4), forms an angle (W1) with its upper plane (5.3), ranging between 75° and 80°, preferably approx. 77°.

4. Substructure according to patent claim 2 or 3, **characterized by** the fact that the plane (5.2) of each lining (5), away from the rail (4), forms an angle (W2) with its upper plane (5.3), ranging between 100° and 110°, preferably approx. 105°.

5. Substructure according to one of the patent claims 1 through 4, **characterized by** the fact that in each pad (6) at least one plate (15) has been integrated in longitudinal direction of the rail.

6. Substructure according to one of the patent claims 1 through 5, **characterized by** the fact that the linings (5) are provided with lateral projecting parts (12) gripping the pads (6).

7. Substructure according to one of the patent claims 1 through 6, **characterized by** the fact that between the base of the recess (6) and the foot or base of the rail (4) a plate (9) made of elastic material has been provided projecting slightly over the seat (2) and being provided at its ends with projecting parts (13) directed downwards and gripping the pads (6).

## Revendications

1. Infrastructure (1) pour voie pour véhicules sur rails, formée de rails, laquelle pour les rails (4) présente des appuis souples (2) aménagées à un intervalle, que dans chaque appui (2) un creux (3) est prévu pour un des rails (4) et qu' entre chaque rail (4) et les faces latérales du creux en question (3) se trouvent des cales de remplissage (5) fixées par des boulons (7) et que le logement souple des rails (4) est réalisé par des couches intermédiaires (6) de matière souple placées entre les rails (4) et les cales de remplissage (5),
**caractérisé par** le fait,
1.1 que les cales de remplissage (5) sont substantiellement façonnées en forme de parallélépipèdes et placées tellement en biais, qu'elles passent en biais du haut en bas du rail (4) aux parois latérales du creux (3) en question,
2.1 et que la hauteur (H) des cales de remplissage (5) est substantiellement inférieure à leur largeur (B).

2. Infrastructure selon revendication 1, **caractérisée par le fait, que** la face (5.1) de toute cale de remplissage (5) tournée au rail (4) forme avec sa face supérieure (5.3) un angle (W1), inférieur à 90°.

3. Infrastructure selon revendication 2, **caractérisée par le fait, que** la face (5.1) de toute cale de remplissage (5) tournée au rail (4) forme avec sa face supérieure (5.3) un angle (W1) entre 75° et 80°, par préférence à peu près 77°.

4. Infrastructure selon la revendication 2 ou 3, **caractérisée par le fait, que** la face (5.2) de toute cale de remplissage (5) opposée au rail (4) forme avec sa face supérieure (5.3) forme un angle (W2) entre 100° et 110°, par préférence à peu près 105°.

5. Infrastructure selon une des revendications 1 à 4, **caractérisée par le fait, que** dans chaque couche intermédiaire (6) au moins une tôle (15) est encastrée suivant le tracé longitudinal du rail.

6. Infrastructure d'après une des revendications 1 à 5, **caractérisée par le fait, que** les cales de remplissage (5) sont dotées de saillies latérales (12), lesquelles enserrent le couches intermédiaires (6).

7. Infrastructure selon une des revendications 1 à 6, **caractérisée par le fait, qu'** une plaque (9) en matière souple, laquelle dépasse légèrement l'appui (2) entre le fond du creux (3) et le pied du rail (4) est prévue et que cette plaque (9) est dotée à ses bouts de saillies (13) dirigées vers le bas et enserrant l'appui (2).
